# EUROPÄISCHE PATENTSCHRIFT

(11) **EP 1 159 913 B1**
(45) Veröffentlichungstag und Bekanntmachung des Hinweises auf die Patenterteilung: **18.08.2004**
(21) Anmeldenummer: 00111756.3
(22) Anmeldetag: 02.06.2000
(51) Int. Cl.: A47L 15/44, D06F 39/02, B65D 83/04

(54) **Dosiereinrichtung für Geschirrspülreinigertabletten**
Tablet dosing device for a dishwasher
Distributeur de tablettes de lavage pour lave-vaisselle

(43) Veröffentlichungstag der Anmeldung: 05.12.2001
(73) Patentinhaber: Chemische Fabrik Dr. Weigert GmbH & Co KG, 20539 Hamburg (DE)
(72) Erfinder: Preugschas, Michael, 22045 Hamburg (DE)
(74) Vertreter: Glawe, Delfs, Moll & Partner

(56) Entgegenhaltungen:
- WO-A-99/23014
- DE-A- 4 344 205
- DE-A- 19 540 958
- DE-A- 19 620 088
- DE-A- 19 636 417
- DE-A- 19 652 787

## Beschreibung

Die Erfindung betrifft eine Dosiereinrichtung zur Abgabe von Reinigertabletten aus einem Vorratsbehälter in den Nutzraum einer Geschirrspülmaschine.

Geschirrspülmittel für das maschinelle Reinigen von Geschirr und dergleichen stehen im Stand der Technik als Flüssigkeit, Pulver und Tablette zur Verfügung. Insbesondere gewerbliche Geschirrspülmaschinen haben einen verhältnismäßig hohen Reinigerbedarf, der ein fortlaufendes Nachdosieren von Reiniger erforderlich macht. Flüssigreiniger können gut bevorratet und dosiert werden, nachteilig ist jedoch ihr hohes Gewicht und Volumen aufgrund des erforderlichen Wasseranteils. Pulverreiniger verklumpen leicht und sind aufwendig zu dosieren, da sie aus einem Vorratsbehälter mit Wasser ausgespült werden müssen.

Eine Dosiereinrichtung der eingangs genannten Art ist aus DE-A-196 20 088 bekannt. Sie eignet sich nicht für das automatische Dosieren von Tabletten bei einem höheren Reinigerbedarf, wie er in der Regel in gewerblichen Geschirrspülmaschinen auftritt.

Eine weitere Dosiereinrichtung ist aus DE 4 344 205 A Vorbekannt, wobei hier eingeordnetes Zuführen der Tabletten in einem Schacht erfolgt. Die Schleuse verbindert den Zutritt von Fluchtigkeit.

Der Erfindung liegt die Aufgabe zugrunde, eine Dosiereinrichtung der eingangs genannten Art zu schaffen, die ein zuverlässiges Dosieren von Reinigertabletten ermöglicht und zur Dosierung größerer Reinigermengen geeignet ist.

Die Erfindung löst diese Aufgabe gemäß den Merkmalen des Anspruchs 1.

Zunächst seien einige im Rahmen der Erfindung verwendete Begriffe erläutert.

Der Begriff Geschirrspülmaschine ist im Rahmen der Erfindung weit zu verstehen und umfaßt jede Vorrichtung, die zum maschinellen Reinigen von Geschirr oder anderen Gegenständen geeignet ist. Umfaßt sind insbesondere Spülmaschinen zum Reinigen medizinischer Instrumente und dergleichen. Es kann sich um eine sogenannte Eintank-Maschine handeln, bei der sämtliche Reinigungs- und Spülvorgänge nacheinander in einem einzigen Waschtank erfolgen, in dem das Geschirr stationär verbleibt. Die Erfindung ist jedoch ebenfalls für Bandspülmaschinen verwendbar, bei denen verschiedene Reinigungs-, Spülund Trocknungsvorgänge gleichzeitig in räumlich hintereinander angeordneten Bereichen oder Tanks erfolgen, die das Geschirr auf einer Transporteinrichtung wie bspw. einem Transportband durchläuft.

Der Begriff Reinigertabletten umfaßt im Rahmen der Erfindung alle Formkörper mit einer definierten äußeren Gestalt, die irgendwelche im Rahmen der Geschirreinigung verwendbaren Inhaltsstoffe enthalten. Der Begriff ist nicht beschränkt auf Tabletten, die das eigentliche Reinigungsmittel enthalten, er kann bspw. auch Tabletten zur Verwendung in Klarspülgängen, zur Wasserenthärtung oder -konditionierung und dergleichen umfassen.

Der Vorratsbehälter ist derjenige Bereich der Dosiereinrichtung, der den Tablettenvorrat enthält. Er wird bedarfsweise nachgefüllt. Zwischen dem Vorratsbehälter und dem Auswurfschacht zum Nutzraum (bspw. Waschtank) der Geschirrspülmaschine ist eine wrasendichte Schleuse vorgesehen. Wrasendicht bedeutet im Rahmen der Erfindung, daß durch diese Schleuse beim üblichen Betrieb der Spülmaschine Feuchtigkeit aus dem Nutzraum durch die Schleuse in den Vorratsbehälter nicht oder allenfalls in einem solchen Umfang eindringen kann, daß die Tabletten nicht nennenswert angelöst werden, verkleben, verklumpen oder dergleichen. Zwischen der Schleuse und dem Nutzraum kann ein Auswurfschacht angeordnet sein, der Ausgang der Schleuse kann aber auch unmittelbar in den Nutzraum münden.

Der Vorratsbehälter ist zur Aufnahme einer losen Schüttung von Tabletten ausgebildet. Dies bedeutet, daß die Tabletten in dem Vorratsraum zufällig orientiert liegen und nicht in einer vorgegebenen geometrischen Anordnung magaziniert sind.

Die Schleuse weist eine Transporteinrichtung zum aktiven Hindurchtransportieren durch diese Schleuse auf. Aktives Hindurchtransportieren bedeutet, daß die Tabletten unter der Einwirkung einer Fremdkraft die Wrasensperre passieren.

Die erfindungsgemäße Ausbildung des Vorratsbehälters zur Aufnahme einer losen Schüttung von Tabletten ermöglicht ein einfaches Bevorraten auch großer Tablettenmengen sowie ein wenig aufwendiges Nachfüllen des Vorratsbehälters. Ein aufwendiges Magazinieren der Tabletten ist nicht erforderlich. Die Anordnung der wrasendichten Schleuse zwischen Vorratsbehälter und Nutzraum verhindert, daß die lose Tablettenschüttung verklumpt oder verklebt. Das aktive Hindurchtransportieren der Tabletten durch die Schleuse bewirkt, daß zuverlässig eine gewünschte Zahl von Tabletten der Geschirrspülmaschine zudosiert werden kann.

Vorzugsweise ist ein Zufuhrschacht vorgesehen, durch den die Tabletten sequentiell der Transporteinrichtung zugeführt werden. Dieser Zufuhrschacht verbindet den Vorratsbehälter mit dem Eintritt der Transporteinrichtung und damit der Schleuse. Es kann sich vorzugsweise um einen sich zur Transporteinrichtung hin verjüngenden Kanal handeln, dessen Abmessungen im Bereich unmittelbar vor der Transporteinrichtung vorzugsweise so sind, daß er nur noch den Durchtritt einer einzigen Tablette, vorzugsweise in einer definierten räumlichen Lage, gestattet. Der Zufuhrschacht dient somit dazu, die Tabletten in einer vorgegebenen räumlichen Ausrichtung der Transporteinrichtung zuzuführen. Bei üblichen in etwa zylindrischen Tabletten, deren Durchmesser größer ist als deren Höhe, ist der Zufuhrschacht vorzugsweise so ausgebildet, daß die Tabletten am Eintritt der Transporteinrichtung in etwa mit ihrem Umfang aneinanderliegend aufgereiht sind.

Die Zufuhr der Tabletten aus dem Vorratsbehälter durch den Zufuhrschacht zur Transporteinrichtung kann ausschließlich durch Schwerkraft erfolgen. Bevorzugt ist jedoch eine Fördereinrichtung zum aktiven Fördern (unter Einfluß von Fremdkraft) von Tabletten aus dem Vorratsbehälter in den Zufuhrschacht vorgesehen. Eine solche Fördereinrichtung erleichtert das geordnete Nachrutschen von Tabletten in den Zufuhrschacht und verhindert die Bildung sogenannter Tablettenbrücken im Vorratsbehälter, d. h. ein Verkeilen der Tabletten dergestalt, daß lediglich unter dem Einfluß der Schwerkraft keine weiteren Tabletten nachrutschen. Im Rahmen der Erfindung kann eine solche Fördereinrichtung die Tabletten auch ohne Zufuhrschacht unmittelbar der genannten Transporteinrichtung zuführen.

Die Fördereinrichtung kann im Rahmen der Erfindung bspw. als Schneckenförderer oder Förderrad ausgebildet sein. Gemeinsam ist diesen beiden Ausführungsformen, daß sie den ungeordnet im Vorratsbehälter befindlichen Tabletten bei dem Fördervorgang eine Vorzugsorientierung geben können, die das Hineingleiten in den Zufuhrschacht in der gewünschten räumlichen Orientierung erleichtert. Bspw. können Abstand, Steigung und Tiefe des Gewindes eines Schneckenförders so bemessen sein, daß die vorstehend genannten scheibenförmigen Tabletten in etwa mit ihrer Zylinderachse in Radialrichtung der Schnecke orientiert in das Gewinde gleiten und so vororientiert in den Zufuhrschacht (beziehungsweise ggf. unmittelbar in Transporteinrichtung) gefördert werden.

Anstelle von oder zusätzlich zu den genannten Fördereinrichtungen kann eine Einrichtung zum Beaufschlagen des Vorratsbehälters mit mechanischen Schwingungen oder ähnlichem vorhanden sein, bspw. eine Vibrations- oder Rütteleinrichtung, wie sie dem Fachmann bekannt ist zur Vermeidung bzw. Auflösung von Pulverbrücken in Pulversilos.

Die Transporteinrichtung ist vorzugsweise zum Durchführen diskreter Transportvorgänge ausgebildet, wobei bei jedem Transportvorgang eine vorbestimmte Tablettenzahl transportiert wird. Sie kann bspw. wenigstens eine Transportkammer aufweisen, mittels der Tabletten von der Vorratsbehälterseite zur Nutzraumseite der Schleuse transportiert Werden. Während des Transportvorgangs kann die Transportkammer kurzzeitig weder mit der Vorratsbehälterseite noch mit der Nutzraumseite der Schleuse in Verbindung stehen. Auf diese Art und Weise bildet die Transporteinrichtung gleichzeitig die Schleuse, da sie so den Vorratsbehälter vom Nutzraum der Spülmaschine wrasendicht trennt.

Die Transporteinrichtung kann bspw. ein Zellenrad aufweisen, an dessen Umfang wenigstens eine Transportkammer angeordnet ist. Dieses Zellenrad rotiert. An voneinander beabstandeten Stellen seines Umfangs sind Zufuhrkanal und Nutzraum bzw. Auswurfschacht zum Nutzraum angeordnet. Rotiert eine leere Kammer am Zufuhrkanal vorbei, wird sie unter dem Einfluß der Schwerkraft und/oder der Fremdkraft der Fördereinrichtung mit einer oder ggf. mehreren Tabletten gefüllt. Rotiert die gefüllte Kammer am Auswurfschacht vorbei, entleert sie die Tablette vorzugsweise unter dem Einfluß der Schwerkraft in den Nutzraum der Spülmaschine. Über den verbleibenden Teil des Umfangs rotiert das Zellenrad vorzugsweise abdichtend gegen eine entsprechende Gegenfläche, so daß das Zellenrad gleichzeitig die im wesentlichen wrasendichte Schleuse bildet.

Erfindungsgemäß kann eine Zähleinrichtung zum Zählen der dem Nutzraum zugeführten Tabletten vorgesehen sein. Der Zählmechanismus kann mit der Transporteinrichtung verbunden sein und bspw. die Umdrehungen des Zellenrads zählen. Um jedoch Fehlfunktionen (bspw. ein Leerlaufen des Vorratsbehälters) rechtzeitig zu erkennen, ist es bevorzugt, eine separate Zähleinrichtung vorzusehen, die bspw. mittels eines kapazitiven Sensors oder eines anderen geeigneten Sensors die tatsächlich geförderten Tabletten zählt, vorzugsweise entweder unmittelbar vor oder nach der Schleuse.

Gegenstand der vorliegenden Erfindung ist ferner eine Geschirrspülmaschine mit vorstehend beschrieben erfindungsgemäßen Dosiereinrichtung. Vorzugsweise besitzt diese Geschirrspülmaschine eine Auffangeinrichtung für in den Nutzraum transportierte Tabletten. Auffangen bedeutet in diesem Zusammenhang, daß die in den Nutzraum transportierten Tabletten an einer durch die Anordnung der Auffangeinrichtung vorbestimmten Stelle zur Auflösung durch die Waschflotte bereitgehalten werden. Dies verhindert, daß Tabletten bspw. auf hindurchgefördertes Geschirr fallen, dort liegenbleiben und mit dem Geschirr zusammen in einen nachfolgenden Wasch- oder Spültank gefördert werden. Die Auffangeinrichtung kann bspw. als ein von der erfindungsgemäßen Dosiereinrichtung in die Waschflotte hineinreichendes Auffangrohr ausgebildet sein, das an seinem Umfang Öffnungen aufweist und so den Eintritt von Waschflotte zur Auflösung der Tablette oder der Tabletten erlaubt.

Ausführungsbeispiele der Erfindung werden im folgenden anhand der Zeichnungen erläutert. Darin zeigen:
- Fig. 1:: schematisch eine Geschirrspülmaschine mit einer erfindungsgemäßen Dosiereinrichtung;
- Fig. 2:: eine erste Ausführungsform der erfindungsgemäßen Dosiereinrichtung in einem Schnitt in der Drehachse des Zellenrades;
- Fig. 3:: die gleiche Ausführungsform in einem Schnitt senkrecht zur Drehachse des Zellenrades;
- Fig. 4:: eine zweite Ausführungsform in einem Schnitt in der Drehachse des Zellenrades;
- Fig. 5:: diese Ausführungsform in einem Schnitt senkrecht zur Drehachse des Zellenrades.

Eine Geschirrspülmaschine 1 weist einen Waschtank 2 auf, die darin befindliche Waschflotte wird mittels einer Pumpe 3 umgewälzt und über Wascharme 4 mit entsprechenden Düsen auf das Geschirr gesprüht.

Zum Dosieren von Reinigertabletten ist eine erfindungsgemäße Dosiereinrichtung 5 vorgesehen, die Tabletten in ein Auffangrohr 6 dosiert, das am Umfang perforiert ist. In dem Auffangrohr 6 befindliche Tabletten werden durch die Waschflotte gelöst.

Die Figuren 2 und 3 zeigen eine erste Ausführungsform einer erfindungsgemäßen Dosiereinrichtung. In einem Vorratsbehälter 7 befinden sich Reinigertabletten 8. Ein abnehmbarer Deckel 9 ermöglicht das Nachfüllen des Vorratsbehälters. Der Vorratsbehälter 7 verjüngt sich in seinem unteren Teil zu einem Zufuhrschacht 10. Im Bereich des Übergangs zwischen Vorratsbehälter 7 und Zufuhrschacht 10 ist ein Schneckenförderer 11 angeordnet. Der Schneckenförderer 11 wird mittels eines Motors 12 und einer bei 13 angedeuteten Getriebeanordnung in eine Drehbewegung versetzt. Der Elektromotor 12 treibt gleichzeitig ein Zellenrad 14 an, das an seinem Umfang zwei Transportkammern 15 aufweist, von denen jede zur Aufnahme einer Tablette ausgebildet ist, wie insbesondere in Figur 3 erkennbar ist. Am Umfang des Zellenrades münden der Zufuhrschacht 10 sowie der Auswurfschacht 16.

Beim Betrieb der Dosiereinrichtung werden im Vorratsbehälter 7 befindliche Tabletten 8 zunächst vom Schneckenförderer 11 erfaßt. Wie in Figur 2 zu erkennen ist, sind Gewindesteigung, - tiefe und -abstand des Schneckenförderers 11 so angepaßt, daß die Tabletten durch den Schneckenförderer eine räumliche Vorzugsorientierung erfahren, bei der sie mit ihrer Zylinderachse etwa in Radialrichtung der Schnecke weisen. Mit dieser räumlichen Orientierung werden sie dem Zufuhrschacht 10 zugeführt und darin hintereinander aufgereiht, wie in den Figuren 2 und 3 zu erkennen.

Bei der Drehbewegung des Zellenrades 14 fällt jeweils eine Tablette aus dem Zufuhrschacht 10 in eine leere Transportkammer 15. Die Tablette wird durch den diametral an der gegenüberwiegenden Seite des Umfangs des Zellenrades 14 befindlichen Auswurfschacht 16 ausgeworfen und fällt in das Auffangrohr 6 der Spülmaschine 1. Das Zellenrad 14 bildet gleichzeitig die im wesentlichen wrasendichte Schleuse, da es den Zufuhrschacht 10 und damit den Vorratsbehälter 7 einerseits und den den Nutzraum der Spülraum zugewandten Auswurfschacht 16 andererseits im wesentlichen wrasendicht gegeneinander abdichtet. Bei Bedarf kann der Außenumfang des Zellenrades 14 und/oder der Innenumfang des Hohlraumes, in dem das Zellenrad 14 läuft, zusätzlich mit Dichtungen versehen sein, um Wrasendichtigkeit sicherzustellen. Häufig wird es jedoch ausreichen, das Zellenrad 14 mit kleinem Luftspalt gegen den umgebenden Hohlraum laufen zu lassen.

In den Figuren 4 und 5 ist eine zweite Ausführungsform der Erfindung dargestellt. Gleiche Bezugsziffern bezeichnen hier entsprechende Bauteile.

Im Unterschied zur Ausführungsform der Figuren 2 und 3 ist hier als Fördereinrichtung ein Förderrad 17 vorgesehen. Wie in den Figuren erkennbar ist, weist eine Stirnseite des Förderrades Ausnehmungen auf, die mit im Vorratsbehälter 7 befindlichen Tabletten kraftschlüssig zusammenwirken und diese auf den Zufuhrschacht 10 zufördern. Diese Ausnehmungen verleihen den Tabletten 8 ferner eine räumliche Vorzugsorientierung, die ein Hineingleiten der Tabletten 8 in den Zufuhrschacht 10 in der in den Figuren gezeigten räumlichen Orientierung erleichtern.

## Patentansprüche

1. Dosiereinrichtung mit eimen Vorratsbehälter (7) zur Abgabe von Reinigertabletten (8) aus dem Vorratsbehälter (7) in den Nutzraum einer Geschirrspülmaschine (1), wobei eine im wesentlichen wrasendichte Schleuse (14, 15) zwischen Vorratsbehälter (7) und Nutzraum angeordnet ist, wobei der Vorratsbehälter (7) zur Aufnahme einer losen Schüttung von Tabletten (8) ausgebildet ist, und wobei die Schleuse eine Transporteinrichtung (14, 15) zum aktiven Hindurchtransportieren der Tabletten aufweist.

2. Dosiereinrichtung nach Anspruch 1, **dadurch gekennzeichnet, daß** ein Zufuhrschacht (10) vorgesehen ist, durch den die Tabletten (8) sequentiell der Transporteinrichtung (14, 15) zugeführt werden.

3. Dosiereinrichtung nach Anspruch 2, **dadurch gekennzeichnet, daß** sie zusätzlich eine Fördereinrichtung (11, 17) zum aktiven Fördern von Tabletten (8) aus dem Vorratsbehälter (7) in den Zufuhrschacht (10) aufweist.

4. Dosiereinrichtung nach Anspruch 3, **dadurch gekennzeichnet, daß** die Fördereinrichtung als Schneckenförderer (11) ausgebildet ist.

5. Dosiereinrichtung nach Anspruch 3, **dadurch gekennzeichnet, daß** die Fördereinrichtung als Förderrad (17) ausgebildet ist.

6. Dosiereinrichtung nach einem der Ansprüche 1 bis 5, **dadurch gekennzeichnet, daß** die Transporteinrichtung (14, 15) zum Durchführen diskreter Transportvorgänge ausgebildet ist, wobei bei jedem Transportvorgang eine vorbestimmte Tablettenzahl transportiert wird.

7. Dosiereinrichtung nach Anspruch 6, **dadurch gekennzeichnet, daß** die Transporteinrichtung wenigstens eine Transportkammer (15) aufweist, mittels der Tabletten (8) von der Vorratsbehälterseite zur Nutzraumseite der Schleuse transportiert werden.

8. Dosiereinrichtung nach Anspruch 7, **dadurch gekennzeichnet, daß** die Transporteinrichtung ein Zellenrad (14) aufweist, an dessen Umfang wenigstens eine Transportkammer (15) angeordnet ist.

9. Dosiereinrichtung nach Anspruch 8, **dadurch gekennzeichnet, daß** das Zellenrad (14) gleichzeitig die Schleuse bildet.

10. Dosiereinrichtung nach einem der Ansprüche 1 bis 9, **dadurch gekennzeichnet, daß** eine Zähleinrichtung zum Zählen der dem Nutzraum zugeführten Tabletten (8) vorgesehen ist.

11. Dosiereinrichtung nach Anspruch 10, **dadurch gekennzeichnet, daß** die Zähleinrichtung einen kapazitiven Sensor aufweist.

12. Geschirrspülmaschine, **dadurch gekennzeichnet, daß** sie eine Dosiereinrichtung nach einem der Ansprüche 1 bis 11 aufweist.

13. Geschirrspülmaschine nach Anspruch 12, **dadurch gekennzeichnet, daß** sie eine Auffangeinrichtung (6) für in den Nutzraum transportierte Tabletten (8) aufweist.

## Claims

1. A metering device with a storage container (7) for dispensing cleanser tablets (8) from the storage container (7) into the operating chamber of a dish-washing machine (1), wherein a substantially vapour-tight lock (14,15) is disposed between the storage container (7) and the operating chamber, wherein the storage container (7) is designed to accommodate a loose filling of tablets (8), and wherein the lock has a transfer device (14,15) for the active through-transfer of the tablets.

2. A metering device according to Claim 1, **characterised in that** a feed chute (10) is provided, through which the tablets (8) are fed sequentially to the transfer device (14,15).

3. A metering device according to Claim 2, **characterised in that** it additionally has a conveyor device (11,17) for the active conveyance of tablets (8) from the storage container (7) into the feed chute (10).

4. A metering device according to Claim 3, **characterised in that** the conveyor device is in the form of a screw conveyor (11).

5. A metering device according to Claim 3, **characterised in that** the conveyor device is in the form of a conveyor wheel (17).

6. A metering device according to any one of Claims 1 to 5, **characterised in that** the transfer device (14,15) is designed to carry out discrete transfer operations, wherein in each transfer operation a predetermined number of tablets is transferred.

7. A metering device according to Claim 6, **characterised in that** the transfer device has at least one transfer chamber (15), by means of which the tablets (8) are transferred from the storage-container side to the operating-chamber side of the lock.

8. A metering device according to Claim 7, **characterised in that** the transfer device has a compartmental wheel (14), on the periphery of which there is disposed at least one transfer chamber (15).

9. A metering device according to Claim 8, **characterised in that** the compartmental wheel (14) simultaneously forms the lock.

10. A metering device according to any one of Claims 1 to 9, **characterised in that** a counting device is provided for counting the tablets (8) fed to the operating chamber.

11. A metering device according to Claim 10, **characterised in that** the counting device has a capacitive sensor.

12. A dish-washing machine, **characterised in that** it has a metering device according to any one of Claims 1 to 11.

13. A dish-washing machine according to Claim 12, **characterised in that** it has a receiving device (6) for tablets (8) transferred into the operating chamber.

## Revendications

1. Dispositif de dosage avec un réservoir (7) pour délivrer des pastilles de détergent (8) depuis le réservoir (7) dans la cuve de service d'un lave-vaisselle (1), un sas (14, 15) sensiblement étanche aux vapeurs étant disposé entre le réservoir (7) et la cuve de service, le réservoir (7) étant conçu pour recevoir des pastilles (8) en vrac, et le sas comportant un dispositif de transport (14, 15) pour le transport actif des pastilles à travers celui-ci.

2. Dispositif de dosage selon la revendication 1, **caractérisé en ce qu'**il est prévu un conduit d'amenée (10) à travers lequel les pastilles (8) sont amenées séquentiellement au dispositif de transport (14, 15).

3. Dispositif de dosage selon la revendication 2, **caractérisé en ce qu'**il comporte en outre un dispositif de convoyage (11, 17) pour le convoyage actif de pastilles (8) depuis le réservoir (7) dans le conduit d'amenée (10).

4. Dispositif de dosage selon la revendication 3, **caractérisé en ce que** le dispositif de transport est réalisé comme transporteur à vis sans fin (11).

5. Dispositif de dosage selon la revendication 3, **caractérisé en ce que** le dispositif de convoyage est réalisé comme roue de convoyage (17).

6. Dispositif de dosage selon l'une des revendications 1 à 5, **caractérisé en ce que** le dispositif de transport (14, 15) est conçu pour exécuter des opérations de transport discrètes, un nombre prédéterminé de pastilles étant transporté à chaque opération de transport.

7. Dispositif de dosage selon la revendication 6, **caractérisé en ce que** le dispositif de transport comporte au moins une chambre de transport (15) au moyen de laquelle des pastilles (8) sont transportées depuis le côté réservoir vers le côté de la cuve de service du sas.

8. Dispositif de dosage selon la revendication 7, **caractérisé en ce que** le dispositif de transport comporte une roue cellulaire (14) sur le pourtour de laquelle est disposée au moins une chambre de transport (15).

9. Dispositif de dosage selon la revendication 8, **caractérisé en ce que** la roue cellulaire (14) forme en même temps le sas.

10. Dispositif de dosage selon l'une des revendications 1 à 9, **caractérisé en ce qu'**il est prévu un dispositif de comptage pour compter les pastilles (8) amenées à la cuve de service.

11. Dispositif de dosage selon la revendication 10, **caractérisé en ce que** le dispositif de comptage comporte un capteur capacitif.

12. Lave-vaisselle **caractérisé en ce qu'**il comporte un dispositif de dosage selon l'une des revendications 1 à 11.

13. Lave-vaisselle selon la revendication 12, **caractérisé en ce qu'**il comporte un dispositif de collecte (6) des pastilles (8) transportées dans la cuve de service.
